# EUROPÄISCHE PATENTANMELDUNG

(11) **EP 2 745 940 A2**
(43) Veröffentlichungstag der Anmeldung: **25.06.2014**
(21) Anmeldenummer: 13197750.6
(22) Anmeldetag: 17.12.2013
(51) Int. Cl.: B03C 1/28

(54) **Anordnung zum Sammeln von magnetisierbaren Metallteilen in einem Fluid an einer Magnetvorrichtung**

(30) Priorität: 21.12.2012 AT 13352012
(71) Anmelder: Frauenschuh, Josef, 5142 Eggelsberg (AT)
(72) Erfinder: Frauenschuh, Josef, 5142 Eggelsberg (AT)
(74) Vertreter: Ellmeyer, Wolfgang

(57) **Zusammenfassung**

Anordnung zum Sammeln von magnetisierbaren Metallteilen in einem Fluid (1) an einer Magnetvorrichtung (2), welche Anordnung eine aus der Anordnung entfernbare Magnetvorrichtung (2) mit einem Magnetfeld (3) umfasst und welche Anordnung einen durch zumindest eine Wand (4) definierten und ein Fluid (1) beinhaltenden Hohlraum (5) umfasst, welcher Hohlraum (5) von dem Fluid (1) in einer Strömungsrichtung durchströmt wird, wobei
der Hohlraum (5) eine Eintrittsöffnung (6) und eine Austrittsöffnung (7) aufweist, wobei durch die Anordnung der Eintrittsöffnungsachse (8) der Eintrittsöffnung (6) und der Austrittsöffnungsachse (9) der Austrittsöffnung (7) in einem eine abrupte Änderung der Strömungsrichtung bedingenden Winkel gegebenenfalls in Kombination mit der Ausbildung des Hohlraumes (5) mit einem anderen Querschnitt als die Eintrittsöffnung (6) und/oder die Austrittsöffnung (7) oder
bei einer Anordnung der Eintrittsöffnungsachse (8) der Eintrittsöffnung (6) und der Austrittsöffnungsachse (9) der Austrittsöffnung (7) parallel zueinander in Kombination mit einer Ausbildung des Querschnittes des Hohlraumes (5) mit einem anderen Querschnitt als die Eintrittsöffnung (6) und/oder die Austrittsöffnung (7)
und/oder durch die Anordnung von Strömungselementen (11) im Fluid (1) in einem zwischen Eintrittsöffnung (6) und Austrittsöffnung (7) situiertem Hohlraumteilbereich (10) ein turbulenter Strömungsbereich (12) bedingt ist,
in welchem turbulentem Strömungsbereich (12) die Magnetvorrichtung (2) zumindest teilweise eingebracht ist.

## Beschreibung

Diese Erfindung betrifft eine Anordnung zum Sammeln von magnetisierbaren Metallteilen in einem Fluid an einer Magnetvorrichtung, welche Anordnung eine aus der Anordnung entfernbare Magnetvorrichtung mit einem Magnetfeld umfasst und welche Anordnung einen durch zumindest eine Wand definierten und ein Fluid beinhaltenden Hohlraum umfasst, welcher Hohlraum von dem Fluid in einer Strömungsrichtung durchströmt wird.

Die an der Magnetvorrichtung gesammelten Metallteile werden durch ein Ableiten des Fluides von diesem getrennt. Die Magnetvorrichtung ist aus dem Hohlraum entfernbar auszuführen, um diese von den an der Magnetvorrichtung haftenden Metallteilen zu trennen.

US4851116 offenbart eine Vorrichtung zum Reinigen eines mit Metallteilen vermischten Fluides mittels einer Magnetvorrichtung. Die Magnetvorrichtung ist außerhalb des das Fluid leitenden Rohres angeordnet, sodass Teilmengen des Fluides an der Magnetvorrichtung ungereinigt vorbeifließen.

In US4839044 findet sich kein Hinweis auf eine Anordnung der Magnetvorrichtung in Bezugnahme auf einen turbulenten Strömungsbereich, welcher eine gute Durchmischung des Fluides und somit eine gute Reinigung des Fluides sicherstellt.

Die in US5055190 offenbarte Vorrichtung umfasst eine Vielzahl von in einem Hohlraum situierten Rohren mit einem kleineren Durchmesser als der Hohlraum, welche benachbart zu einer oder mehreren Magnetvorrichtungen angeordnet sind. Der Fachmann erkennt, dass das durch die Rohre strömende Fluid eine laminare Strömung aufweist.

Die Dokumente DE2940521 und DE2914497 beschreiben jeweils eine Vorrichtung zur Reinigung eines Fluides mittels einer vom Fluid umspülten Magnetvorrichtung, wobei im Vergleich zu der hier diskutierten Erfindung in DE2940521 und in DE2914497 der Hinweis auf die Ausbildung eines turbulenten Strömungsbereiches fehlt.

Die in EP0009467 beschriebene Vorrichtung basiert ebenso nicht auf der Reinigung eines Metallteile umfassenden Fluides mittels einer Magnetvorrichtung unter Ausnutzung des positiven Effektes einer Durchmischung eines Teilbereiches des Fluides, welcher Teilbereich des Fluides in Kontakt mit der Magnetvorrichtung steht.

Ebenso offenbaren US2002195383 und W008303207 keine Vorrichtungen umfassend eine in einem turbulenten Strömungsfeld angeordnete Magnetvorrichtung.

Die im Folgenden diskutierte Erfindung stellt sich die Aufgabe, eine Anordnung zum Reinigen eines durch magnetisierbare Metallteile verunreinigten Fluides mit einem hohen Wirkungsgrad bereitzustellen.

Dies wird dadurch erreicht, dass ein turbulenter Strömungsbereich benachbart zu der Magnetvorrichtung geschaffen werden, um zumindest im Bereich der Magnetvorrichtung eine in Bezug auf die Reinigung des Fluides optimale Durchmischung des Fluides zu bewerkstelligen.

Erfindungsgemäß wird dies dadurch erreicht, dass der Hohlraum eine Eintrittsöffnung und eine Austrittsöffnung aufweist, wobei durch die Anordnung der Eintrittsöffnungsachse der Eintrittsöffnung und der Austrittsöffnungsachse der Austrittsöffnung in einem eine abrupte Änderung der Strömungsrichtung bedingenden Winkel gegebenenfalls in Kombination mit der Ausbildung des Hohlraumes mit einem anderen Querschnitt als die Eintrittsöffnung und/oder die Austrittsöffnung oder bei einer Anordnung der Eintrittsöffnungsachse der Eintrittsöffnung und der Austrittsöffnungsachse der Austrittsöffnung parallel zueinander in Kombination mit einer Ausbildung des Querschnittes des Hohlraumes mit einem anderen Querschnitt als die Eintrittsöffnung und/oder die Austrittsöffnung ein turbulenter Strömungsbereich erzeugbar ist.

Ebenso kann durch die Anordnung von Strömungselementen im Fluid in einem zwischen Eintrittsöffnung und Austrittsöffnung situiertem Hohlraumteilbereich ein turbulenter Strömungsbereich bedingt sein.

Im turbulentem Strömungsbereich ist die Magnetvorrichtung zumindest teilweise eingebracht, wobei die volumsmäßige Ausdehnung des turbulenten Strömungsbereiches der volumsmäßigen Ausdehnung eines ausreichend starken Magnetfeldes zum Anziehen von Metallteilen mit einer zu erwartenden Masse an die Magnetvorrichtung und Sammeln der Metallteile an der Magnetvorrichtung entspricht, kleiner oder größer ist.Nach der gängigen Lehre hat die Änderung der Querschnitte abrupt zu erfolgen, damit durch die Verändeurng der Querschnitte in Strömungsrichtung eine turbulente Strömung hervorrufbar ist. Eine abrupte Änderung von Formen in Strömungsrichtung kann beispielsweise und somit nicht einschränkend einen Wandteilbereich umfassen, welcher rechtwinkelig zu der Strömungsrichtung orientiert ist. Eine abrupte Änderung von Formen kann eine Kante umfassen, welche sich in den Strömungsbereich hinein erstreckt.

Die Erfindung schließt nicht aus, dass Teilbereiche des Hohlraumes eine laminare Strömung aufweisen können. Es können auch Teilbereiche des Hohlraumes mit einer laminaren Strömung benachbart zu und/oder angrenzend an die Magnetvorrichtung angeordnet sein.

Es können alternativ oder in Kombination zu dem oben beschriebenen Merkmal durch die Anordnung von Strömungselementen im Fluid ein turbulenter Strömungsbereich bedingt sein.

Das Fluid kann beispielsweise ein Öl oder ein Treibstoffgemisch sein. Vorzugsweise ist die erfindungsgemäße Vorrichtung ein Teil einer Antriebseinheit oder Getriebeeinheit eines Kraftfahrzeuges.

Die erfindungsgemäße Anordnung kann mit Filtersystemen nach dem Stand der Technik kombiniert sein.

Die Magnetvorrichtung ist zumindest teilweise in den turbulenten Strömungsbereich eingebracht ist, wobei die volumsmäßige Ausdehnung des Strömungsbereiches der volumsmäßigen Ausdehnung eines ausreichend starken Magnetfeldes zum Anziehen von Metallteilen mit einer zu erwartenden Masse an die Magnetvorrichtung und zum Sammeln der Metallteile an der Magnetvorrichtung entspricht, kleiner oder größer ist.

Die im Rahmen dieser Offenbarung beschriebene Lösung basiert auf dem Prinzip der besseren Durchmischung eines turbulent bewegten Fluides. Die durch den turbulenten Strömungsbereich hervorgerufene ständige Durchmischung erhöht die Wirksamkeit der Magnetvorrichtung. Die turbulente Strömungsbereich ist vorzugsweise in jenem Teilbereich des Fluides situiert, in welchem Teilbereich das Magnetfeld wirkt.

Das Größenverhältnis von turbulentem Strömungsbereich zu dem Magnetfeld bestimmt die Wirksamkeit des Reinigungsverfahrens.

Wenn der Strömungsbereich größer ist als das Magnetfeld ist, so werden auch verunreinigte Fluide aus Bereichen außerhalb des Magnetfeldes in dieses bewegt und so einer Reinigung unterworfen. Der Prozess des Sammelns der Metallteile an der Magnetvorrichtung ist relativ langwieriger.

Bei einer gleichen oder kleineren volumsmäßigen Ausdehnung des turbulenten Strömungsbereiches als das Magnetfeld ist die Reinigung des Fluides durch die erfindungsgemäße Anordnung am effektivsten.

Die erfindungsgemäße Anordnung kann eine Vorrichtung umfassen, mittel welcher die an der Magnetvorrichtung gesammelten Magnetteile von der Magnetvorrichtung entfernt werden, sodass die an der Magnetvorrichtung gesammelten Metallteile die Feldstärke des Magnetfeldes nicht reduzieren.

Ein in Kontakt mit der Magnetvorrichtung stehender erster Strömungsbereich des Fluides kann die Magnetvorrichtung in einer zu der Magnetvorrichtungsoberfläche der Magnetvorrichtung im Wesentlichen tangential gerichteten erste Strömungshauptrichtung umströmen, sodass das durchmischte Fluid möglichst über einen langen Zeitraum angrenzend an die Magnetvorrichtung verweilt.

Das Fluid kann sich in einer polygonalen Strömungsrichtung unter Wahrung der tangential orientierten ersten Strömungshauptrichtung um die Magnetvorrichtungsoberfläche fließen. Die polygonale Strömungsrichtung kann beispielsweise schraubenförmig sein.

Es kann so die Wirksamkeit der Magnetvorrichtung in Bezug auf die Reinigung des Fluides gesteigert werden, wobei die Dauer des Kontaktes des an der Magnetvorrichtungsoberfläche vorbeiströmenden Fluides mit der Magnetvorrichtungsoberfläche maximiert wird.

Ein zu der Magnetvorrichtung benachbart situierter zweiter Strömungsbereich des Fluides kann eine im Wesentlichen auf die Magnetvorrichtungsoberfläche rechtwinkelig gerichtete zweite Strömungshauptrichtung aufweisen.

Die Bewegung des Fluides zu der Magnetvorrichtung bei gleichzeitiger Durchmischung des Fluides kann durch diese Strömungsform gesteigert werden.

Es sei im Rahmen dieser Offenbarung explizit erwähnt, dass eine Hauptströmungsrichtung in einem Bereich auch Teilströmungsrichtungen umfassen kann, welche in einem beliebigen Winkel zu der Hauptströmungsrichtung orientiert sind. In Bezugnahme auf die gängige Lehre ist die Hauptströmungsrichtung die vektorielle Summe der Teilströmungsrichtungen.

Die Magnetvorrichtung kann eine Haupterstreckungsrichtung aufweisen, welche zu der Hauptströmungsrichtung des Fluides parallel gerichtet ist, sodass der in Kontakt zu der Magnetvorrichtung stehende Bereich des Fluides einem möglichst lange Kontaktdauer mit der Magnetvorrichtung aufweist.

Die Magnetvorrichtung kann jede beliebige Form aufweisen. Die Magnetvorrichtung kann die Form eines schraubenförmigen Prismas aufweisen. Weiters kann die Magnetvorrichtung ein mit Löchern oder Spalten versehenes Prisma sein, wobei das Fluid durch die Löcher und/oder Spalte wegen der turbulenten Strömung strömt. Die Form der Magnetvorrichtung ist unter anderem so zu wählen, dass eine möglichst großen Magnetvorrichtungsoberfläche mit dem Fluid in Kontakt steht.

Der Hohlraum kann ein Leitelement als ein Strömungselement umfassen, durch welches Strömungselement gemäß obiger Offenbarung eine turbulente Strömung des Fluides in einem Bereich geschaffen wird.

Die Wand des Hohlraumes und die Leitflächen können einstückig ausgebildet sein.

Die Anordnung kann eine Filtervorrichtung als ein Strömungselement umfassen, welche Filtervorrichtung das Fluid beim Durchfließen des Hohlraumes passiert.

Die Anordnung kann im Hohlraum angeordnete bewegte Antriebsteile wie beispielsweise die Zahnräder eines Getriebes umfassen, welche Antriebsteile vom Fluid beim Durchfließen des Hohlraumes zumindest teilweise umspült sind und somit das Fluid antrieben. Die bewegten Antriebsteile können so als Strömungselemente wirken.

Die Antriebsteile sind durch das Fluid zumindest teilweise umspült. Durch die Bewegung der Antriebsteile wird ein turbulenter Strömungsbereich geschaffen, wobei die Antriebsteile hierzu gerichtete Schaufelflächen nach dem Stand der Technik umfassen kann, welche die Erzeugung eines turbulenten Strömungsbereiches begünstigen. Die nicht mit einem weiteren Zahnrad in Eingriff stehenden Zähne eines Zahnrades können beispielsweise die Herstellung eines turbulenten Strömungsbereiches hervorrufen.

Die volumsmäßige Ausdehnung des turbulenten Strömungsbereiches kann den gesamten Hohlraum umfassen.
Figur 1 und Figur 2 zeigen jeweils Ausführungsformen der erfindungsgemäßen Anordnung bei verschiedenen Filtersystemen.
Figur 3 und Figur 4 zeigen weitere Ausführungsformen der erfindungsgemäßen Anordnung bei Getrieben.
Figur 5 zeigt eine weitere Ausführungsform der erfindungsgemäßen Anordnung bei Getrieben.

In den Figuren werden die folgenden Bezugszeichen für die Kennzeichnung der nachstehenden Elemente verwendet.
- 1: Fluid
- 2: Magnetvorrichtung
- 3: Magnetfeld
- 4: Wand
- 5: Hohlraum
- 6: Eintrittsöffnung
- 7: Austrittsöffnung
- 8: Eintrittsöffnungsachse
- 9: Austrittöffnungsachse
- 10: Hohlraumteilbereich
- 11: Strömungselemente
- 12: turbulenter Strömungsbereich
- 13: erster Strömungsbereich
- 14: erste Strömungshauptrichtung
- 15: Magnetvorrichtungsoberfläche
- 16: zweiter Strömungsbereich
- 17: zweite Strömungshauptrichtung
- 18: Haupterstreckungsrichtung
- 19: Hauptströmungsrichtung
- 20: Filtervorrichtung
- 21: Antriebsteile
- 22: Eintrittskanal
- 23: Eintrittskanalwand
- 24: Adapter
- 25: Getriebeeinheit
- 26: Ansatz

Figur 1 zeigt eine mögliche Ausführungsform der erfindungsgemäßen Anordnung zum Sammeln von magnetisierbaren Metallteilen in einem Fluid 1 an einer Magnetvorrichtung 2. Figur 1 zeigt ein Schnittbild einer solchen Anordnung umfassend einen Ölfilter oder Treibstofffilter, in welchem eine aus dem Ölfilter oder Treibstofffilter entfernbare Magnetvorrichtung 2 mit einem Magnetfeld 3 angeordnet ist. Der Ölfilter oder Treibstofffilter (im Folgenden kurz Filter genannt) ist ein Filter nach dem Stand der Technik.

Die Anordnung umfasst einen durch die Wand 4 des Filters definierten Hohlraum 5, in welchem Hohlraum 5 das zu reinigende Fluid 1 beinhaltet ist. Der Hohlraum 5 weist eine Eintrittsöffnung 6 und eine Austrittsöffnung 7 auf, wobei die Eintrittsöffnungsachse 8 der Eintrittsöffnung 6 und die Austrittsöffnungsachse 9 der Austrittsöffnung 7 in einem Winkel von circa 90° angeordnet sind. Der Hohlraum 5, die Eintrittsöffnung 6 und die Austrittsöffnung 7 weisen eine jeweils andere Querschnittsform gesehen in Richtung parallel als auch rechtwinklig zu der jeweiligen Strömungsrichtung auf. Die Änderungen der Querschnittsformen erfolgt abrupt, sodass nach der gängigen Lehre eine turbulente Strömung hervorgerufen wird.

Das zu reinigende Fluid tritt einen Eintrittskanal 22 passierend über eine Eintrittsöffnung 6 in den Hohlraum 5 ein. Durch die oben beschriebene Ausbildung von Eintrittsöffnung 6, Austrittsöffnung 7 und Hohlraum 5 sowie die Anordnung dieser zueinander und die Ausbildung von abrupten Übergängen zwischen Eintrittsöffnung 6 und Hohlraum 5, bildet sich nach der gängigen Lehre in einem zwischen der Eintrittsöffnung 6 und der Austrittsöffnung 7 situierten Hohlraumteilbereich 10 ein turbulenter Strömungsbereich 12. Die Ausbildung des turbulenten Strömungsbereiches 12 ist nach der gängigen Lehre abhängig von der Strömungsgeschwindigkeit des in den Hohlraum 5 eintretenden Fluides 1.

Die in Figur 1 in Form eines Schnittbildes dargestellte Anordnung umfasst weiters ein im Fluid angeordnetes Strömungselement 11. Dieses ist zum einem als eine in der Eintrittsöffnung 6 angeordnete Filtervorrichtung 20 ausgebildet, welche durch die Ausbildung der Filtervorrichtung 20 nach dem Stand der Technik eine turbulente Strömung des durchfließenden Fluides 1 hervorruft. Zum anderen bedingt eine im Filter angeordnete Eintrittskanalwand 23 als Leitelement in Kombination mit der Anordnung von Hohlraum 5, Eintrittsöffnung 6 und Austrittsöffnung 7 eine mehrmalige, zum Teil abrupte Richtungsänderung des die Anordnung durchströmenden Fluides 1. Die Eintrittskanalwand 23 als Leitelement ist einstückig mit der den Hohlraum 5 definierenden Wand 4 ausgebildet. Nach gängiger Lehre ruft eine mehrmalige, zum Teil abrupte Richtungsänderung eines strömenden Fluides insbesondere bei einer eckigen Ausbildung eines durchströmten Fluidkanals eine turbulente Strömung hervor.

Es ist in dem turbulentem Strömungsbereich 12 ist die Magnetvorrichtung 2 zumindest teilweise eingebracht, wobei die volumsmäßige Ausdehnung des Strömungsbereiches 12 der volumsmäßigen Ausdehnung eines ausreichend starken Magnetfeldes 3 zum Anziehen von Metallteilen mit einer zu erwartenden Masse an die Magnetvorrichtung 2 und Sammeln der Metallteile an der Magnetvorrichtung 2 entspricht beziehungsweise kleiner ist.

Ein im Hohlraumteilbereich 10 situierter erster Strömungsbereich 13 weist eine erste Strömungshauptrichtung 14 auf, welche im Wesentlichen tangential zu der Magnetvorrichtungsoberfläche 15 orientiert ist. Der erste Strömungsbereich 13 ist im Wesentlichen jener Teil der Fluides 1, welcher die Magnetvorrichtung 2 kontaktiert.

Ein im Hohlraum 5 situierter zweiter Strömungsbereich 14 weist eine zweite Strömungshauptrichtung auf, welche im Wesentlichen senkrecht zu der Magnetvorrichtungsoberfläche 15 orientiert ist.

Die Magnetvorrichtung 2 weist eine Haupterstreckungsrichtung 18 auf, welche sich im Wesentlichen parallel zu der jeweiligen Strömungsrichtung des strömenden Fluides 1 erstreckt. Im Bereich des ersten Strömungsbereiches 13 sind die erste Strömungshauptrichtung und die Haupterstreckungsrichtung 18 parallel.

Figur 2 zeigt eine weitere Ausführungsform der erfindungsgemäßen Anordnung im Bereich eines Treibstofffilters oder Ölfilters (im Folgenden wiederum kurz Filter genannt).

Die Anordnung zum Sammeln von magnetisierbaren Metallteilen in einem Fluid 1 umfasst im Wesentlichen den Filter und eine aus dem Filter entfernbare Magnetvorrichtung 2 mit einem Magnetfeld 3.

Der Filter umfasst einen durch eine Wand 4 definierten Hohlraum 5, welcher Hohlraum 5 das zu reinigende Fluid 1 beinhaltet. Das Fluid 1 strömt in der in Figur 2 gezeigten Anordnung im Wesentlichen von rechts nach links.

Der Hohlraum 5 umfasst eine Eintrittsöffnung 6, durch welchen das zu reinigende Fluid 1 in den Hohlraum 5 einströmt. An der gegenüberliegenden Seite des Hohlraumes 5 strömt das durch die im Hohlraum 5 angeordnete Filtervorrichtung 20 und durch die Magnetvorrichtung 2 gereinigte Fluid 1 durch eine Austrittsöffnung 7 aus dem Hohlraum 5 aus. Die Eintrittsöffnungsachse 8 der Eintrittsöffnung 6 und die Austrittsöffnungsachse 9 der Austrittsöffnung 7 sind parallel und deckungsgleich angeordnet und weisen eine gleiche Querschnittsform auf. Die Querschnittsform der Eintrittsöffnung 6 und der Austrittsöffnung 7 jeweils gesehen in Richtung parallel und senkrecht zu der jeweiligen Strömungsrichtung unterscheidet sich von der Querschnittsform des Hohlraumes 5 gesehen in Richtung parallel und senkrecht zu der jeweiligen Strömungsrichtung im Hohlraum 5. Die Änderung der Querschnittsform des strömenden Fluides 1 erfolgt abrupt, sodass nach der gängigen Lehre eine turbulente Strömung hervorgerufen wird.

Der Hohlraum 5 umfasst eine im Hohlraum 5 zwischen Eintrittsöffnung 6 und Austrittsöffnung 7 angeordnete Filtervorrichtung 20 als Strömungselement 11, welche wegen der hervorgerufenen, abrupten Änderung der Strömungsrichtung und wegen der im Vergleich zu der Durchflussrate im Bereich der Eintrittsöffnung 6 und/oder Austrittsöffnung 7 geänderten Durchflussrate im Bereich der Filtervorrichtung in Kombination mit der oben beschriebenen Anordnung von Hohlraum 5, Eintrittsöffnung 6 und Austrittsöffnung 7 die Ausbildung von turbulenten Strömungsbereichen 12 hervorruft. Die Strömungsbereiche 12 treten in Strömungsrichtung gesehen vor und nach der Filtervorrichtung 20 auf.

Es ist jeweils eine Magnetvorrichtung 2 in den Strömungsbereichen 12 angeordnet. Der zu der Magnetvorrichtung 2 benachbarte zweite Strömungsbereich 16 weist eine zweite Strömungshauptrichtung 17, welche in einem Winkel von 90° zu der Magnetvorrichtungsoberfläche 15 angeordnet ist. Der Hohlraum 5 ist so ausgebildet, dass der an die Magnetvorrichtung 2 angrenzende erste Strömungsbereich 13 eine erste Strömungshauptrichtung 14 aufweist, welche parallel zu der Magnetvorrichtungsoberfläche 15 orientiert ist.

Figur 3 und Figur 4 zeigen Schnittbilder einer Ausführungsform der erfindungsgemäßen Anordnung umfassend eine Getriebeanordnung und eine Magnetvorrichtung 2 mit einem Magnetfeld 3.

Die Getriebeanordnung umfasst einen durch Wände 4 definierten und ein Fluid beinhaltender Hohlraum 5, in welchem Hohlraum 5 Antriebsteile 21 wie beispielsweise Zahnräder angeordnet sind. Die Zahnräder wirken als Strömungselemente, wobei jedes Zahnrad durch seine Bewegung einen turbulenten Strömungsbereich 13 hervorruft. Die Zahnräder können bewegt sein.

Es ist in den turbulenten Strömungsbereichen 13 jeweils eine Magnetvorrichtung 2 angeordnet, wobei eine erste Strömungshauptrichtung 14 eines an die Magnetvorrichtungsoberfläche 15 angrenzenden ersten Strömungsbereiches 13 senkrecht auf die Magnetvorrichtungsoberfläche 15 orientiert ist. Zu der Magnetvorrichtung 2 benachbart angeordnete zweite Strömungsbereiche 16 weisen eine auf die Magnetvorrichtungsoberfläche 15 rechtwinklig gerichtete zweite Strömungshauptrichtung 15 auf.

Figur 5 zeigt eine weitere Ausführungsform der erfindungsgemäßen Anordnung, wobei die Magnetvorrichtung in einen zwischen einer Getriebeeinheit 25 und einer Filtervorrichtung 20 angeordnetem Adapter 24 angeordnet ist. Das zu reinigende Fluid 1 wie beispielsweise ein Getriebeöl fließt aus der Getriebeeinheit 25 durch einen Hohlraum 5 zu der in Strömungsrichtung gesehen nachfolgend angeordneten Filtervorrichtung 20. Es ist die Magnetvorrichtung 2 als Schraube ausgebildet in den Hohlraum 5 eingebracht, wobei die Magnetvorrichtung 2 auch als Strömungselement 11 wirkt. Die Magnetvorrichtung 2 weist zu der den Hohlraum 5 begrenzenden Wand 4 einen Anstand auf, sodass die Magnetvorrichtung 2 von dem den Hohlraum 5 durchströmenden Fluid umspült wird. Durch die Anordnung der Magnetvorrichtung 2 zentral im Hohlraum 5 und/oder der Ausbildung der Magnetvorrichtung 2 als Strömungselement 11 nach gängiger Lehre wird zwischen der Eintrittsöffnung 6 und der Austrittsöffnung 7 ein turbulenter Strömungsbereich 12 geschaffen. In Bezugnahme auf die gängige Lehre ist der turbulente Strömungsbereich 12 in Strömungsrichtung gesehen hinter der Magnetvorrichtung 2 situiert.

In Analogie hierzu ist in der in Figur 5 gezeigten Vorrichtung eine weitere Magnetvorrichtung 2' im Adapter 24 zur Reinigung des Fluides strömend von der Filtervorrichtung 20 zu der Getriebeeinheit 25 angeordnet.

Der Adapter 24 ist mit dem einen Ende auf den nach dem Stand der Technik für die Filtervorrichtung 20 vorgesehenen Ansatz 26 aufschraubbar, wobei auf das andere Ende des Adapters 24 die Filtervorrichtung 20 aufgeschraubt wird.

Es sind in Figur 5 nicht alle Elemente mit Bezugszeichen markiert, um die Übersichtlichkeit der Figur 5 zu wahren.

## Patentansprüche

1. Anordnung zum Sammeln von magnetisierbaren Metallteilen in einem Fluid (1) an einer Magnetvorrichtung (2), welche Anordnung eine aus der Anordnung entfernbare Magnetvorrichtung (2) mit einem Magnetfeld (3) umfasst und welche Anordnung einen durch zumindest eine Wand (4) definierten und ein Fluid (1) beinhaltenden Hohlraum (5) umfasst, welcher Hohlraum (5) von dem Fluid (1) in einer Strömungsrichtung durchströmt wird,
**dadurch gekennzeichnet, dass**
der Hohlraum (5) eine Eintrittsöffnung (6) und eine Austrittsöffnung (7) aufweist, wobei durch die Anordnung der Eintrittsöffnungsachse (8) der Eintrittsöffnung (6) und der Austrittsöffnungsachse (9) der Austrittsöffnung (7) in einem eine abrupte Änderung der Strömungsrichtung bedingenden Winkel gegebenenfalls in Kombination mit der Ausbildung des Hohlraumes (5) mit einem anderen Querschnitt als die Eintrittsöffnung (6) und/oder die Austrittsöffnung (7), wobei die Änderung der Querschnitte in der Strömungsrichtung abrupt erfolgt, oder
bei einer Anordnung der Eintrittsöffnungsachse (8) der Eintrittsöffnung (6) und der Austrittsöffnungsachse (9) der Austrittsöffnung (7) parallel zueinander in Kombination mit einer Ausbildung des Querschnittes des Hohlraumes (5) mit einem anderen Querschnitt als die Eintrittsöffnung (6) und/oder die Austrittsöffnung (7), wobei die Änderung der Querschnitte in Strömungsrichtung gesehen abrupt erfolgt,
und/oder durch die Anordnung von eine abrupte Änderung der lokalen Strömungsrichtung bedingenden Strömungselementen (11) im Fluid (1) in einem zwischen Eintrittsöffnung (6) und Austrittsöffnung (7) situiertem Hohlraumteilbereich (10) ein turbulenter Strömungsbereich (12) bedingt ist,
in welchem turbulentem Strömungsbereich (12) die Magnetvorrichtung (2) zumindest teilweise eingebracht ist, wobei die volumsmäßige Ausdehnung des turbulenten Strömungsbereiches (12) der volumsmäßigen Ausdehnung eines ausreichend starken Magnetfeldes (3) zum Anziehen von Metallteilen mit einer zu erwartenden Masse an die Magnetvorrichtung (2) und Sammeln der Metallteile an der Magnetvorrichtung (2) entspricht, kleiner oder größer ist.

2. Anordnung nach Anspruch 1, **dadurch gekennzeichnet, dass** ein in Kontakt mit der Magnetvorrichtung (2) stehender erster Strömungsbereich (13) des Fluides (1) die Magnetvorrichtung (2) in einer zu der Magnetvorrichtungsoberfläche (14) der Magnetvorrichtung (2) im Wesentlichen tangential gerichteten erste Strömungshauptrichtung (14) umströmt.

3. Anordnung nach einem der Ansprüche 1 bis 2, **dadurch gekennzeichnet, dass** ein zu der Magnetvorrichtung (2) benachbart situierter zweiter Strömungsbereich (16) des Fluides (1) eine im Wesentlichen auf die Magnetvorrichtungsoberfläche (15) rechtwinkelig gerichtete zweite Strömungshauptrichtung (17) aufweist.

4. Anordnung nach einem der Ansprüche 1 bis 3, **dadurch gekennzeichnet, dass** die Magnetvorrichtung (2) eine Haupterstreckungsrichtung (18) aufweist, welche zu der Hauptströmungsrichtung (19) des Fluides (1) parallel gerichtet ist.

5. Anordnung nach einem der Ansprüche 1 bis 4, **dadurch gekennzeichnet, dass** der Hohlraum (5) ein Leitelement als ein Strömungselement (11) umfasst.

6. Anordnung nach Anspruch 5, **dadurch gekennzeichnet, dass** die Wand (4) des Hohlraumes (5) und die Leitflächen einstückig ausgebildet sind.

7. Anordnung nach einem der Ansprüche 1 bis 7, **dadurch gekennzeichnet, dass** die Anordnung eine Filtervorrichtung (20) als ein Strömungselement (11) umfasst, welche Filtervorrichtung (20) das Fluid (1) beim Durchfließen des Hohlraumes (5) passiert.

8. Anordnung nach einem der Ansprüche 1 bis 7, **dadurch gekennzeichnet, dass** die Anordnung im Hohlraum (5) angeordnete bewegte Antriebsteile (21) umfasst, welche Antriebsteile (21) vom Fluid (2) beim Durchfließen des Hohlraumes (5) zumindest teilweise umspült sind und somit als Strömungselemente (11) wirken.

9. Anordnung nach einem der Ansprüche 1 bis 8, **dadurch gekennzeichnet, dass** die volumsmäßige Ausdehnung des turbulenten Strömungsbereiches (12) den gesamten Hohlraum (5) umfasst.

10. Anordnung nach einem der Ansprüche 1 bis 9, **dadurch gekennzeichnet, dass** die Magnetvorrichtung (2) und das Strömungselement (11) einstückig ausgebildet sind.
